# FASCICULE DE BREVET EUROPEEN

(11) **EP 0 188 160 B1**
(45) Date de publication et mention de la délivrance du brevet: **05.06.1991**
(21) Numéro de dépôt: 85402600.2
(22) Date de dépôt: 23.12.1985
(51) Int. Cl.: H05B 3/36, H05B 3/14, H05B 3/00

(54) **Dispositif de dégivrage d'une structure alaire**
Enteisungsanlage für eine Flügelstruktur
De-icing device for a wing structure

(30) Priorité: 26.12.1984 FR 8419801
(43) Date de publication de la demande: 23.07.1986
(73) Titulaire: AEROSPATIALE Société Nationale Industrielle, 75781 Paris Cédex 16 (FR)
(72) Inventeur: Barbier, Philippe, F-75116 Paris (FR); Cohendy, Alain, F-93440 Dugny (FR); Reynet, Rémy, F-13109 Simiane Collongue (FR)
(74) Mandataire: Lepeudry-Gautherat, Thérèse

(56) Documents cités:
- EP-A- 0 022 919
- EP-A- 0 038 922
- DE-A- 2 147 137
- DE-A- 2 307 640
- DE-A- 2 316 707
- DE-B- 1 254 264
- FR-A- 2 356 336
- GB-A- 613 655
- GB-A- 1 115 023
- US-A- 2 884 509
- US-A- 3 146 340
- US-A- 3 178 560

## Description

On sait que la formation du givre sur les fuselages et les voilures d'aéronefs est due à la rencontre d'une surface froide (de température inférieure à 0°C) avec des gouttelettes d'eau en surfusion contenues dans l'atmosphère. Il se produit alors des dépôts de glace sur la surface et, dans le domaine des voilures en général et particulièrement des voilures tournantes d'hélicoptères, les plus importants s'observent sur le bord d'attaque et son voisinage de la structure alaire. Il en résulte des modifications du profil des ailes ou des pales qui peuvent être préjudiciables à leurs qualités aérodynamiques.

On connaît différents types de dispositifs permettant le dégivrage de ces zones critiques et l'un d'eux consiste à chauffer ces zones au moyen de résistances électriques.

Plusieurs genres de résistances ont été mis en oeuvre pour accomplir cette fonction. Tous présentent des inconvénients tels que le dégivrage par chauffage reste une question qui, à l'heure actuelle, n'est pas encore résolue de manière entièrement satisfaisante. C'est ainsi qu'on a mis en place, sous une protection métallique collée au bord d'attaque de la voilures, des résistances métalliques. L'ensemble de ce dispositif est assez fragile et de durée de vie relativement courte. En cas de panne il est pratiquement exclu d'effectuer une réparation sans changer intégralement la totalité d'un dispositif.

La technique a évolué ensuite du côté "panneaux chauffants" c'est-à-dire la mise en place de plaques ou tapis d'une structure composite fibreuse dans laquelle des fibres conductrices sont dispersées (qu'elles soient en bore ou en carbone). L'alimentation en courant électrique devant parcourir les fibres est réalisée par la connexion de fils à un cadre métallique rapporté au bord du panneau et maintenu au contact des fibres ou à un dépôt métallique, réalisé par vaporisation ou par voie électrolytique, aux extrémités du panneau contenant les fibres. Outre l'inconvénient d'être de montage et d'agencement complexes, ces dispositifs présentent un défaut majeur en ce qui concerne les contacts électriques nécessaires entre les fibres et les fils d'alimentation. On sait en effet que les résines utilisées dans les matériaux composites ont un pouvoir adhérent assez moyen, de sorte que peuvent se produire des décollements des clinquants métalliques distribuant le courant aux fibres. L'amélioration du collage conduit à augmenter la résistance des points de contact entraînant une surchauffe très localisée dégradant colle et résine et donc à une fragilisation de la liaison mécanique et une rupture de la liaison électrique. Par ailleurs, les surépaisseurs qui existent aux endroits des connexions électriques sont préjudiciables au respect du profil aérodynamique de la voilure et constituent une gêne à la mise en place correcte des structures de blindage et de protection des bords d'attaque contre les chocs et l' érosion.

Un tel dispositif est connu du document EP-A-38922.

La présente invention entend remédier à ces inconvénients en proposant un dispositif de dégivrage dans lequel le ou les éléments chauffants sont intégrés sans altération de la résistance du bord d'attaque de la voilure, et sont connectés aux fils d'alimentation d'une manière extrêmement stable sans constituer de points critiques tant du point de vue électrique que du point de vue mécanique. Le dispositif par ailleurs est obtenu par un procédé de fabrication simple qui lui permet d'être aisément adapté au profil d'aile ou de pale à équiper voire à y être intégré au moment même de la fabrication de l'aile ou de la pale.

A cet effet l'invention a donc pour premier objet un élément à résistance électrique entrant dans la constitution d'un dispositif de dégivrage d'une structure alaire telle que la voilure d'un avion ou les pales d'un hélicoptère comprenant des fibres conductrices noyées dans une structure à fibres composites et des fils d'alimentation connectés électriquement auxdites fibres conductrices.

Selon l'une des caractéristiques principales de l'invention, les fibres conductrices sont des fibres de carbone se présentant sous la forme d'au moins un ruban dans lequel les fibres sont orientées longitudinalement, préimprégné de résine et dont au moins une extrémité est assujettie dans un élément tubulaire déformable à mailles métalliques assurant la liaison électrique par contact avec ledit ruban et par soudure ou sertissage avec le fil d'alimentation correspondant.

Un second objet de l'invention réside dans un dispositif de dégivrage comportant au moins l'un des éléments susdits et qui est constitué par une longueur, déterminée en fonction de la résistance à obtenir du ruban de fibres de carbone susdit, y compris la partie du ruban recouverte par ledit élément tubulaire, disposée entre au moins deux couches d'un matériau composite de manière à former un tapis chauffant.

En outre, l'élément susdit pourra être constitué d'au moins deux tronçons de ruban parallèles et côte à côte disposés de part et d'autre d'une couche intercalaire de matériau composite et reliés en série par l'une de leurs extrémités au moyen d'un tronçon de ruban chevauchant lesdites extrémités non recouvertes par ladite couche intercalaire.

Enfin un troisième objet de l'invention est le procédé de réalisation du dispositif de dégivrage ci-dessus dans lequel le tapis chauffant est formé à plat puis est placé entre une forme et une contre-forme où il est polymérisé sous pression pour obtenir le profil du bord d'attaque de la structure alaire à équiper.

On pourra ensuite fixer le dispositif ainsi formé sur la structure alaire. On pourra également disposer le dispositif réalisé à plat entre la forme et la contre-forme que comprend le dispositif de moulage de la structure alaire elle-même en matériau composite de même nature que celui du tapis chauffant.

L' invention sera mieux comprise au cours de la description donnée ci-après à titre d'exemple purement indicatif et non limitatif qui permettra d'en dégager les avantages et les caractéristiques secondaires.

Il sera fait référence aux dessins annexés dans lesquels :
- la figure 1 illustre schématiquement les principales caractéristiques de l'élément selon l'invention ;
- la figure 2 illustre la constitution dans son principe d'un dispositif de dégivrage ;
- les figures 3 à 10 illustrent les étapes successives de fabrication d'un dispositif de dégivrage dans lequel les éléments résistants sont montés en étoile et destinés à être alimentés en courant triphasé.

En se reportant tout d'abord à la figure 1 on voit l'extrémité d'un élément 1, résistant du point de vue électrique, constitué par un ruban 2 de fibres de carbone orientées parallèlement à la dimension longitudinale du ruban, et préimprégné d'une résine apte à être polymérisée et durcie. On notera que pour une section de 3 millimètres carrés la section de carbone pur est, dans un ruban utilisé de l'ordre de 1,9 mm². L'une des extrémités 2a du ruban est coiffée d'un élément tubulaire 3 à mailles constitué par tricotage d'un fil métallique approprié. A ce tricot est soudé à l'étain un fil d'alimentation 4 dans une zone où le manchon est rassemblé autour du fil et/ou dans une zone du manchon recouvrant à la fois le ruban et une extrémité du fil qui y est introduite. L'un des avantages de la connexion électrique réalisée par ces moyens réside dans le fait que le tricot métallique s'imprime aisément dans la résine du ruban de carbone qui après polymérisation sous pression constitue un moyen d'accrochage possédant une très bonne résistance à l'arrachement. Le contact intime des fils métalliques et des fibres de carbone du ruban est facteur de bonne qualité du contact électrique.

La figure 2 montre que pour réaliser un dispositif de dégivrage avec l'élément 1 susdit on dispose sur un substrat de base 5 isolant (par exemple tissu de verre de préférence préimprégné) et de dimensions correspondant au développé du dispositif, un élément 6 tel que 1 susdit qui est ici constitué par trois tronçons 6a, 6b, 6c de ruban de fibres de carbone qui forment une résistance électrique d'une valeur qui dépendra, pour une section donnée du ruban, de la longueur totale de l'élément 6. Les extrémités libres des tronçons 6a et 6c sont équipés de tricots tubulaires soudés à l'étain aux fils de connexion 7a 7b. Une seconde couche de protection 8 identique à la couche 5 recouvre cette dernière et l'élément 6 qu'elle porte. Le tapis ainsi constitué peut être polymérisé sous pression entre une forme et une contre-forme reproduisant le profil de l'aile sur laquelle le dispositif sera accosté. On aura pris soin de placer les substrats 5 et 8 de manière qu' ils recouvrent complètement les extrémités des tronçons 6a et 6b gainées du manchon tricoté pour que seuls les conducteurs 7a et 7b soient situés à l'extérieur de l'ensemble. La pression appliquée lors de la polymérisation permet d'une part, d'ancrer fermement les manchons dans la résine du ruban et d'autre part d'assurer un contact intime entre les deux substrats 5 et 8 dans la zone entre les deux tronçons 6a 6c créant une isolation efficace de l'un par rapport à l'autre.

En outre le tronçon 6b ayant été simplement posé à l'extrémité des tronçons 6a et 6c, la pression permet également d'obtenir une bonne continuité électrique entre eux.

Les figures 3 à 10 illustrent la constitution d'un dispositif de dégivrage destiné à être alimenté en courant triphasé. Sur un substrat de support 9 semblable à celui 5 de la figure 2 on place trois tronçons 10 de ruban de fibres de carbone préimprégné parallèles et régulièrement espacés l'un de l'autre d'une distance au moins égale à la largeur du ruban. Un tronçon de ruban 11 chevauchant l'une de leurs trois extrémités constitue le commun du montage en triangle des trois résistances que comportera le dispositif. Une couche intercalaire 12 également en tissu de verre de préférence préimprégné est ensuite placée sur les tronçons 10 et 11 de manière à laisser découvertes les extrémités 10a des tronçons 10. Sur cette couche intercalaire 12 et entre les tronçons 10 on place à nouveau trois tronçons 13 de ruban de fibres de carbone pour que l'une de leurs extrémités soit à côté des extrémités 10a susdites tandis que leur autre extrémité affleure le bord transversal inférieur de la couche 9. On réalise la continuité électrique entre chaque tronçon 10 et le tronçon 13 correspondant au moyen de petits tronçons 14 qui les chevauchent deux à deux dans la zone laissée découverte par la couche intercalaire 12. Les extrémités libres des tronçons 13 sont ensuite pourvues de manchons tubulaires 15 en tricot métallique eux-mêmes soudés à l'étain aux fils d'alimentation 16. Enfin un substrat de protection 17 identique au substrat 9 recouvre l'ensemble.

Le dispositif de dégivrage confectionné de manière très simple à plat peut ensuite être polymérisé sous pression en forme dans un moule approprié. Il peut être également incorporé dans le moule même de constitution de la structure alaire (aile d'avion ou pale d'hélicoptère) elle-même en matériau composite. Dans ce dernier cas on aura choisi des substrats 9, 12 et 17 de même nature que ceux qui sont utilisés pour la constitution des ailes ou pales.

L'invention trouve une application intéressante dans le domaine de l'aéronautique.

## Revendications

1. Dispositif de dégivrage d'une structure alaire telle que la voilure d'un avion ou les pales d'un hélicoptère comprenant un élément (1) à résistance électrique à fibres de carbone conductrices, noyées dans une structure
composite fibres/résine synthétique et disposées entre au moins deux couches (5, 8) d'un matériau composite à fibres, préimprégné, constituant une isolation électrique de manière à former un tapis chauffant et des fils d'alimentation connectés électriquement auxdites fibres conductrices, caractérisé en ce que les fibres conductrices se présentent sous la forme d'au moins un ruban (2) dans lequel les fibres sont orientées longitudinalement, préimprégné de résine et dont au moins une extrémité est assujettie dans un élément tubulaire déformable (3) à mailles métalliques assurant la liaison électrique par contact avec ledit ruban et par soudure avec le fil (4) d'alimentation correspondant.

2. Dispositif de dégivrage réalisé à partir d'au moins un élément selon la revendication 1, caractérisé en ce qu'il est constitué par une longueur (6a, 6b, 6c), déterminée en fonction de la résistance à obtenir du ruban de fibres conductrices susdit, y compris la partie du ruban recouverte par ledit élément tubulaire.

3. Dispositif selon la revendication 2, caractérisé en ce que l'élément susdit est constitué d'au moins deux tronçons (10, 13) de ruban parallèles et côte à côte disposés de part et d'autre d'une couche intercalaire (12) de matériau composite isolant et reliés en série par l'une de leurs extrémités au moyen d'un tronçon de ruban (14) chevauchant lesdites extrémités non recouvertes par ladite couche intercalaire (12).

## Claims

1. De-icing device for a wing structure such as the wings of an aeroplane or the blades of a helicopter, comprising an electrical resistance element (1) with conductive carbon fibres which are embedded in a composite fibre/synthetic resin structure and are arranged between at least two layers (5,8) of a pre-impregnated composite fibre material, constituting an electrical insulation so as to form a heating mat and supply wires electrically connected to the said conductive fibres, characterised in that the conductive fibres are in the form of at least one tape (2) in which the fibres are arranged longitudinally, and which is pre-impregnated with resin, and at least one end of which is fastened in a deformable tubular element (3) of metallic mesh providing the electrical connection by contact with the said tape and by soldering to the corresponding supply wire (4).

2. De-icing device produced from at least one element according to Claim 1, characterised in that it is formed by a length (6a,6b,6c), determined as a function of the resistance to be obtained, of the said conductive fibre tape, including the part of the tape covered by the said tubular element.

3. Device according to Claim 2, characterised in that the said element consists of at least two tape sections (10,13), parallel and side by side, arranged on each side of an insert layer (12) of insulating composite material and connected in series by one of their ends by means of a tape section (14) overlapping the said ends not covered by the said insert layer (12).

## Patentansprüche

1. Vorrichtung zur Enteisung einer Flügelstruktur wie eine Flugzeugtragfläche oder die Rotorblätter eines Helikopters, die ein elektrisches Widerstandselement (1) mit leitenden Karbonfasern enthält, die in einer Kompositstruktur aus Fasern und Kunstharz zwischen mindestens zwei Kissen (5, 8) aus vorimprägnierten Fasern eingelassen sind, die eine elektrische Isolierung in der Art einer Heizmatte und elektrisch mit den leitenden Fasern verbundene Versorgungsleitungen bilden, dadurch gekennzeichnet, daß die leitenden Fasern die Form mindestens eines Bandes (2) aufweisen, in dem die Fasern längsgerichtet und mit Harz vorimprägniert sind, und daß mindestens ein Ende desselben in einem rohrförmigen und deformierbaren Element (3) mit metallischen Maschen eingebunden ist, das die elektrische Verbindung mit dem Band durch Kontakt und mit der zugeordneten Versorgungsleitung (4) durch eine Verschweißung oder Verlötung herstellt.

2. Vorrichtung zur Enteisung, die durch mindestens ein Element nach Anspruch 1 realisiert ist, dadurch gekennzeichnet, daß dieses mit einer Länge (6a, 6b, 6c) gebildet ist, die in Abhängigkeit des zu erreichenden Widerstandes des Bandes aus leitenden Fasern bestimmt wird, wobei der Teil des Bandes, der durch das rohrförmige Element abgedeckt ist, mit in die Länge eingezogen wird.

3. Vorrichtung nach Anspruch 2, dadurch gekennzeichnet, daß das Element aus mindestens zwei Bandsträngen (10, 13) gebildet ist, die parallel zueinander und Seite an Seite und beidseits einer Zwischenschicht (12) aus einem isolierenden Kompositmaterial angeordnet und mit einem ihrer Enden mit Hilfe eines Bandstückes (14) in Reihe geschaltet sind, das die von der Zwischenschicht (12) nicht abgedeckten Enden übergreift.
